# EUROPÄISCHE PATENTSCHRIFT

(11) **EP 2 789 553 B1**
(45) Veröffentlichungstag und Bekanntmachung des Hinweises auf die Patenterteilung: **06.01.2021**
(21) Anmeldenummer: 13163406.5
(22) Anmeldetag: 11.04.2013
(51) Int. Cl.: B65F 1/06, B65F 1/16

(54) **Abfallsammler mit einem Halterahmen und einem Abdeckrahmen**
Refuse receptacle with a supporting frame and a covering frame
Poubelle doté d'un cadre de support et d'un cadre de recouvrement

(43) Veröffentlichungstag der Anmeldung: 15.10.2014
(73) Patentinhaber: Hailo-Werk Rudolf Loh GmbH & Co. KG, 35708 Haiger (DE)
(72) Erfinder: Phetkhajee, Kasem, 57080 Siegen (DE); Fatrai, Alexander, 35216 Biedenkopf (DE)
(74) Vertreter: Graefe, Jörg

(56) Entgegenhaltungen:
- DE-A1- 3 928 826
- DE-U- 7 503 716
- DE-U1- 20 212 283
- DE-U1- 29 619 536
- GB-A- 2 329 322
- US-A- 5 662 238
- US-A1- 2008 173 648

## Beschreibung

Die vorliegende Erfindung betrifft einen Abfallsammler gemäß dem Oberbegriff des Patentanspruchs 1, mit einem Gehäuse, das zumindest auf einer Seite eine Öffnung hat, mit einem Halterahmen für Müllbeutel, der zumindest mittelbar auf einen Rand der Öffnung des Gehäuses abnehmbar aufgesetzt ist und mit einem Abdeckrahmen.

Aus dem Dokument EP 1 686 072 A1 ist ein Abfallsammler bekannt. Die Figuren 1 bis 3 zeigen einen Abfallsammler, bei dem der Abdeckrahmen auf den Rand der Öffnung aufgesetzt ist. Dieser Abdeckrahmen hat vier Öffnungen. In jede dieser Öffnungen kann ein Müllbeutel eingebracht werden, dessen Rand dazu über einen Rand der Öffnung des Abdeckrahmens geschlagen wird. Anschließend wird der Halterahmen in den Müllbeutel eingeführt und auf eine nach innen in die Öffnung des Abdeckrahmens ragende Flansch des Abdeckrahmens aufgesetzt. Schließlich wird der zunächst nach außen geschlagene Rand des Müllbeutels nach innen über den Halterahmen geschlagen. Mit einem Deckel, der auf den Halterahmen aufgesetzt wird, kann eine vom Halterahmen begrenzte Einwurföffnung für Abfall verschlossen werden.

Nach dem Einbringen des Müllbeutels ist dieser von dem Rand seiner Öffnung ausgehend auf der Innenseite des Halterahmens nach oben geführt. Dann ist der Müllbeutel über den Halterahmen nach außen geführt, um dann auf der Außenseite des Halterahmens zwischen dem Halterahmen und dem Abdeckrahmen geführt zu sein. Der Abdeckrahmen deckt die Außenseite des Halterahmens und die den über die Außenseite des Halterahmens gezogenen Müllbeutel ab. Weder der Müllbeutel noch der Halterahmen sind von der Seite sichtbar, da sie vom Abdeckrahmen abgedeckt sind. Schließlich ist der Müllbeutel auf der Unterseite des Halterahmens zwischen dem Halterahmen und dem bereits erwähnten Flansch des Abdeckrahmens nach innen und vom inneren Ende des Flansches nach unten in das Gehäuse des Abfallsammlers geführt.

Bei geschlossenem Deckel liegt dieser auf der Oberseite des Haltrahmens bzw. dem über die Oberseite des Halterahmens geführten Müllbeutel und auf der Oberseite des Abdeckrahmens auf. Die Oberseite des Halterahmens und der darüber geführte Müllbeutel sind dann nicht sichtbar. Bei geöffneten Deckel ist dagegen der Müllbeutel sichtbar. Ebenso ist eine Fuge zwischen dem Halterahmen und dem Abdeckrahmen sichtbar, durch welche der Müllbeutel geführt ist.

Die durch Führung des Müllbeutels über den Halterahmen hervorgerufene Sichtbarkeit des Müllbeutels bei geöffnetem Deckel wird von manchen Anwendern von Abfallsammlern insbesondere in öffentlichen auch der Repräsentation dienenden Bereichen nicht gewünscht. Dieses Argument wirkt um so stärker, da in öffentlichen Bereichen häufig Abfallsammler zum Einsatz kommen, bei denen die Einwurföffnung nicht mit einem Deckel verschlossen wird, damit man auch im Vorbeigehen Abfall in dem Abfallsammler entsorgen kann. Dem kann dadurch abgeholfen werden, dass der Abdeckrahmen auf den Halterahmen abnehmbar aufgesetzt ist und dass der Abdeckrahmen eine Außenseite und eine Oberseite des Halterahmens und eine Fuge zwischen dem Halterahmen und dem Gehäuse auf einer Außenseite des Abfallsammlers abdeckt. Damit sind alle Seiten des Halterahmens, die von außen oder von oben sichtbar sind und über die der Müllbeutel geführt ist, von dem Abdeckrahmen abgedeckt. Darüber hinaus deckt der Abdeckrahmen auch zumindest einen kleinen Teil der Innenseite des Halterahmens und des darüber geführten Müllbeutels ab. So etwas ist in dem Dokument US 5 662 238 A, dass einen Abfallsammler gemäß dem Oberbegriff des Patentanspruchs 1 offenbart, in Fig. 2 offenbart.

Der obere Rand des Müllbeutels ist bei dem Abfallsammler gemäß dem Dokument US 5 662 238 A, Fig. 2 zwischen dem Halterahmen und dem Gehäuse und dem Abdeckrahmen und dem Halterahmen geklemmt. Die Klemmkraft wird dabei durch das Gewicht des Abdeckrahmens bzw. des Abdeckrahmen und des Halterahmens aufgebracht. Da weder die Masse des Abdeckrahmens noch die Masse des Halterahmens besonders groß ist, kann es vorkommen, dass insbesondere bei einem sehr stark befüllten Müllsack der obere Rand zwischen Abdeckrahmen und dem Halterahmen bzw. zwischen dem Halterahmen und dem Gehäuse herausrutscht. Die Öffnung des Müllbeutels ist dann nicht mehr ordentlich aufgespannt, was dazu führen kann, dass beim Einwerfen vom Abfall dieser nicht im Müllbeutel, sondern zwischen Müllbeutel und Gehäuse landet.

Der Erfindung liegt die Aufgabe zugrunde, einen Abfallsammler der eingangs genannten Art so fortzubilden, dass ein Müllbeutel zwischen dem Gehäuse und dem Halterahmen besser festgelegt ist.

Diese Aufgabe wird erfindungsgemäß dadurch gelöst, dass der Halterahmen Laschen aufweist, die aus dem ersten Rahmenabschnitt nach innen ausgestellt sind und ein Ausleger des Abdeckrahmens die Laschen des Halterahmen nach außen gegen die Innenwand des Gehäuses drücken. Dadurch kann ein Müllbeutel zwischen der Innenwand des Gehäuses und der Lasche des Halterahmens geklemmt und somit reibschlüssig festgelegt werden.

Der Abdeckrahmen kann die Fuge zwischen dem Halterahmen und dem Gehäuse um wenigstens 0,5 cm überragen.

Der Abdeckrahmen eines erfindungsgemäßen Abfallsammlers kann eine Einwurföffnung umrahmen, welche zum Einwerfen von Abfall in einen zwischen dem Gehäuse und dem Müllbeutelhalterahmen sowie zwischen dem Halterahmen und dem Abdeckrahmen befestigbaren Müllbeutel geeignet und eingerichtet ist. Anders als bei dem aus dem Dokument EP 1 686 072 A1 offenbarten Abfallsammler ist der Halterahmen ggf. unter Zwischenlage des Müllbeutels mittelbar oder unmittelbar auf das Gehäuse aufgesetzt und nicht auf den Abdeckrahmen, der sich über dem Halterahmen befindet. Stattdessen ist der Abdeckrahmen auf den Halterahmen aufgesetzt. Der Halterahmen und ein über den Halterahmen geführter Müllbeutel kann daher von dem Abdeckrahmen abgedeckt werden. Der Müllbeutel ist auch von oben weitgehend abgedeckt und auch bei Abfallsammlern nicht sichtbar, die keinen Deckel aufweisen. Der Müllbeutel verläuft, vom Rand der Öffnung des Müllbeutels aus gesehen, nach oben und an der Innenseite des Halterahmens vorbei. Vom oberen Ende der Innenseite wird der Müllbeutel nach außen geführt und zwar zwischen der Oberseite des Halterahmens und der Unterseite des Abdeckrahmens hindurch. Am äußeren Rand der Oberseite des Haltrahmens ändert sich die Richtung des Müllbeutels und er wird entlang der Außenseite des Halterahmens nach unten geführt, wobei er von dem Abdeckrahmen abgedeckt wird. Vom unteren Ende der Außenseite des Halterahmens wird der Müllbeutel dann zwischen der Unterseite des Halterahmens und dem Gehäuse des Abfallsammlers hindurch nach innen geführt. Innerhalb des Gehäuses ist er dann nach unten geführt.

Ein erfindungsgemäßer Abfallsammler kann einen Deckel zum Verschließen der Einwurföffnung aufweisen. Der Deckel kann an dem Abdeckrahmen schwenkbar gelagert sein. Er kann auch auf dem Abdeckrahmen abnehmbar aufgesetzt sein.

Der Abfallsammler kann einen Mechanismus aufweisen, welcher zum Verbringen des Deckels aus einer Stellung, in welcher die Einwurföffnung verschlossen ist, in eine Stellung, in welcher die Einwurföffnung zum Einwerfen von Abfall benutzbar ist, geeignet und eingerichtet ist. Der Mechanismus kann ausgelöst werden, wenn man an einer von einer Schwenkachse gegenüberliegenden Seite des Deckels auf denselben Druck ausübt.

Ferner ist möglich, dass der Deckel über einen Mechanismus mit einem Pedal verbunden ist, welches zum Verbringen des Deckels aus einer Schließstellung in eine Öffnungsstellung betätigbar ist.

Ebenso ist es möglich, dass der Deckel mit einem Antrieb, zum Beispiel einem Motor o.ä., verbunden ist, welcher zum Verbringen des Deckels aus einer Schließstellung in eine Öffnungsstellung einschaltet werden kann.

Der Halterahmen hat einen im Wesentlichen parallel zu einer Wand des Gehäuses verlaufenden ersten Rahmenabschnitt. An diesen kann sich vorzugsweise in Richtung des Abdeckrahmens ein gegenüber dem ersten Rahmenabschnitt nach außen abgewinkelter zweiter Rahmenabschnitt anschließen. Der Winkel zwischen einer Innenseite des ersten Rahmenabschnitts und einer Innenseite des zweiten Rahmenabschnitts kann 120° bis 140° betragen.

Der Halterahmen kann einen in Wesentlichen senkrecht zu dem ersten Rahmenabschnitt verlaufenden dritten Rahmenabschnitt aufweisen, der sich nach außen ragend an den ersten oder ggf. an den zweiten Rahmenabschnitt anschließt.

Der Halterahmen kann an einer Außenseite des ersten und ggf. des zweiten Rahmenabschnitts Stege aufweisen. Vorzugsweise überragt der dritte Rahmenabschnitt diese Stege nach außen. Dadurch wird eine Unterseite des dritten Rahmenabschnitts nicht durch die Stege überdeckt und steht als Auflagefläche zur Auflage des ersten Rahmenabschnittes auf dem Gehäuse des Abfallsammlers zur Verfügung.

Die Laschen des Halterahmens können beispielsweise mit dem zweiten Rahmenabschnitt einen Winkel von 150° bis 160° einschließen. Die Laschen können sich auf über den zweiten Rahmenabschnitt erstrecken und am dritten Rahmenabschnitt angeschlossen sein.

Es hat sich als vorteilhaft erwiesen, dass der dritte Rahmenabschnitt im Bereich der Laschen verstärkt ist, um die Biegung der Laschen aufnehmen zu können.

Der Halterahmen und der Abdeckrahmen können durch Formschluss und/oder Reibschluss mit dem Gehäuse verbunden werden. Der Formschluss mit dem Gehäuse kann insbesondere dadurch erzeugt werden, dass der Rand der Öffnung des Gehäuses hinterschnitten ist. Das Gehäuse kann an dem Rand der Öffnung innenseitig eine Wulst aufweisen und die Laschen des Halterahmens können diese Wulst in die von der Öffnung des Gehäuses abgewandte Richtung überragen, also in das Innere des Gehäuses hinein überragen. Durch das Biegen der Laschen nach außen mittels der Ausleger des Abdeckrahmens werden diese um die Wulst gebogen, wobei die Ausleger beim Aufsetzen des Abdeckrahmens nach innen federn können, damit der Wulst überwunden werden kann.

Merkmale der vorliegenden Erfindung werden anhand der nachfolgenden Beschreibung eines Ausführungsbeispiels unter Bezugnahme auf die beiliegenden Abbildungen beschrieben. Darin zeigen
- Fig. 1: eine perspektivische Explosionsdarstellung eines erfindungsgemäßen Abfallsammlers,
- Fig. 2: eine perspektivische Explosionsdarstellung einer Haube des Abfallsammlers gemäß Fig. 1 umfassend einen Deckel und einen Abdeckrahmen,
- Fig. 3: eine Draufsicht auf den Abdeckrahmen des Abfallsammlers gemäß Fig. 1,
- Fig. 4: einen Schnitt durch den Abdeckrahmen entlang der Linie IV-IV in Fig. 3,
- Fig. 5: einen Schnitt durch den Abdeckrahmen entlang der Linie V-V in Fig. 3,
- Fig. 6: einen Schnitt durch den Abdeckrahmen entlang der Linie VI-VI in Fig. 3,
- Fig. 7: einen Schnitt durch den Abdeckrahmen entlang der Linie VII-VII in Fig. 3,
- Fig. 8: eine Einzelheit VIII aus Fig. 4
- Fig. 9: eine Ansicht des Abdeckrahmens gemäß Fig. 3 von unten,
- Fig. 10: eine Draufsicht auf den Halterahmen des Abfallsammlers gemäß Fig. 1,
- Fig. 11: einen Schnitt durch den Halterahmen entlang der Linie XI-XI in Fig. 10,
- Fig. 12: einen Schnitt durch den Halterahmen entlang der Linie XII-XII in Fig. 10,
- Fig. 13: eine Rückansicht des Halterahmens gemäß Fig. 10,
- Fig. 14: einen Schnitt durch den Halterahmen entlang der Linie XIV-XIV in Fig. 10,
- Fig. 15: eine Einzelheit XV aus Fig. 11 und
- Fig. 16: eine Ansicht des Halterahmens gemäß Fig. 10 von unten.

Der anhand der Figuren dargestellte Abfallsammler weist ein Gehäuse 1, einen Halterahmen 2 und eine Haube 3, 4 auf, wobei die Haube 3, 4 einen Abdeckrahmen 3 und einen Deckel 4 umfasst.

Das Gehäuse 1 ist aus einem Blech hergestellt, welches zu einem im Querschnitt rechteckigen Rohr gebogen und verbunden ist. Ein unteres Ende des Gehäuses 1 ist mit einem Fuß versehen. Am oberen Ende des Gehäuses ist eine Öffnung vorgesehen, an deren Rand das Blech des Gehäuses 1 ca. 180° nach innen umgebogen ist und so eine Wulst bildet.

Auf den Rand der Öffnung am oberen Ende des Gehäuses 1 ist der Halterahmen 2 abnehmbar aufgesetzt.

Der Halterahmen 2 weist zwei erste Rahmenteile 21 und zwei zweite Rahmenteile 22 auf, wobei die ersten Rahmenteile 21 mit den zweiten Rahmenteilen 22 über Eck verbunden sind, und so einen in der Draufsicht rechteckigen Rahmen bilden.

Die ersten Rahmenteile 21 und die zweiten Rahmenteile 22 haben einen identischen Querschnitt, wie er insbesondere in Figur 12 und Figur 14 dargestellt ist. An einen im zusammengebauten Zustand des Abfallsammlers im Wesentlichen parallel zu den Seitenwänden des Gehäuses 1 verlaufenden ersten Rahmenabschnitt 25 schließt sich ein nach außen abgewinkelter zweiter Rahmenabschnitt 26 an. An diesen zweiten Rahmenabschnitt 26 schließt sich dann wiederum ein dritter Rahmenabschnitt 27 an, der senkrecht zum ersten Rahmenabschnitt 25 verläuft. Die Unterseite des dritten Rahmenabschnitts 27 bildet eine Auflagefläche, mit welcher der Halterahmen 2 auf dem Rand der Öffnung am oberen Ende des Gehäuses 1 aufliegt.

Auf der Außenseite des ersten und des zweiten Rahmenabschnitts sind über den Umfang des Halterahmens 2 Stege 28 vorgesehen, die den Dritten Rahmenabschnitt 27 nach außen nicht überragen, so dass die Unterseite des dritten Rahmenabschnitts 27 unbeschadet der Stege 28 die Auflagefläche des Halterahmen 2 auf dem Rand der Öffnung am oberen Ende des Gehäuses 1 bilden kann. Die Stege 28 haben die Funktion, den Halterahmen 2 gegen eine Bewegung in der Öffnung am oberen Ende des Gehäuses 1 zu sichern und damit ein hineinfallen des Halterahmens 2 in das Gehäuse 1 zu verhindern.

Der Befestigung des Halterahmens 2 am oberen Ende des Gehäuses dienen auch Laschen 23, die aus den zweiten Rahmenteilen 22 ausgestellt sind. Die Laschen 23 haben Enden, die gegenüber den ersten Rahmenabschnitten in den zweiten Rahmenteilen 22 nach innen ragen. Durch Schlitze beidseitig der Laschen 23, sind die Laschen von den ersten Rahmenabschnitten 25 und den zweiten Rahmenabschnitten 26 der zweiten Rahmenteile 22 getrennt. Dagegen sind die Laschen 23 mit den dritten Rahmenabschnitten 27 fest verbunden. Im Bereich der Laschen 23 sind die dritten Rahmenabschnitte 27 durch eine Materialverdickung 24 verstärkt.

Die Laschen 23 des Halterahmens werden durch Elemente des Abdeckrahmens 3 um die Wulst an dem Rand der Öffnung am oberen Ende des Gehäuses herum gebogen, was zu einer formschlüssigen Verbindung zwischen dem Halterahmen 2, den Abdeckrahmen 3 und dem Gehäuse 1 führt. Um welche Elemente des Abdeckrahmens 3 es sich dabei handelt, wird im weiteren noch erläutert werden.

Der Abdeckrahmen weist zwei seitliche Rahmenteile 31, ein vorderes Rahmenteil 32 und ein hinteres Rahmenteil 33 auf. Die Rahmenteile 31, 32 und 33 haben einen im Wesentlichen nach unten offenen, U-förmigen Querschnitt. Die Rahmenteile 31, 32, 33 haben daher einen Steg, der eine Oberseite des Abdeckrahmen bildet, und zwei Schenkel. Die Innenseite der Schenkel sind durch Stege 34 miteinander verbunden, welche dem Abdeckrahmen 3 Stabilität gegeben. Die Stege 34 reichen jedoch nicht bis zu den unteren Enden der Schenkel. Der Abdeckrahmen 3 ist so auf den Halterahmen 2 abnehmbar aufgesetzt, dass die Oberseite des Halterahmen 2, der durch die Oberseite der dritten Rahmenabschnitte 27 gebildet wird, in dem Zwischenraum zwischen den Schenkeln 34 der Rahmenteile 31, 32, 33 eingreift. Die unteren Enden der Schenkel 34 liegen auf der Oberseite des Halterahmen 2 auf.

Der äußere Schenkel der Rahmenteile 31, 32, 33 überragt den inneren Schenkel und überragt auch eine Fuge zwischen dem Halterahmen 2 und der Außenseite des Gehäuses 1, sofern der Halterahmen 2 und der Abdeckrahmen 3 auf dem Gehäuse aufgesetzt sind. Der Halterahmen 2 ist bei aufgesetztem Abdeckrahmen 3 also nicht von der Seite und nur mit Einschränkungen von oben sichtbar. So ist beispielsweise der dritte Rahmenabschnitt 27 nicht sichtbar.

Als Elemente zum Biegen der Laschen 23 des Halterahmens 2 um die Wulst am Rand der Öffnung am oberen Ende des Gehäuses 1 herum weist der Abdeckrahmen 3 Ausleger 37 auf. Diese Ausleger sind an der Innenseite des vorderen und hinteren Rahmenteils 32, 33 vorgesehen. Die Ausleger 37 klemmen den Halterahmen 2 und einen um den Halterahmen gelegten Müllbeutel ein und der Abdeckrahmen 3 ist mit dem Gehäuse 1 zumindest formschlüssig verbunden.

Die seitlichen Rahmenteile 31 sind höher als das vordere und das hintere Rahmenteil 32, 33. Der Deckel 4 hat eine Breite, die so gewählt ist, dass der Deckel 4 zwischen die beiden seitlichen Rahmenteile 31 passt und zwischen den beiden seitlichen Rahmenteilen 31 liegend auf dem vorderen und dem hinteren Rahmenteil 32, 33 aufliegen kann.

Der Deckel ist über eine Schwenkachse 6 in Buchsen 36 schwenkbar gelagert, wobei die Buchsen 36 am hinteren Ende der seitlichen Rahmenteile 31 des Abdeckrahmens 3 vorgesehen sind. Die Schwenkachse 6 verläuft oberhalb des hinteren Rahmenteils 33. Die Schenkachse 6 ist mittels Stopfen 7 in den Buchsen gegen axiale Verschiebung gesichert.

Schenkelfedern 5, die auf der Schwenkachse 6 angeordnet sind, bewirken, dass der Deckel 4 in einen geöffneten Zustand bewegt wird. Soll der Deckel 4 geschlossen werden, ist es notwendig, den Deckel 4 gegen den Druck der Schenkelfedern 5 zu drücken. Im geschlossenen Zustand wird der Deckel 4 dann durch ein an sich bekanntes, so genanntes Push-Push-Element 8 gehalten, welches in einer Ausnehmung 35 im vorderen Rahmenteil 32 eingesetzt ist. Durch einen Druck auf den geschlossenen Deckel 4 kann der Deckel geöffnet werden.

## Patentansprüche

1. Abfallsammler mit einem Gehäuse (1), das zumindest auf einer Seite eine Öffnung hat, einem Halterahmen (2) für Müllbeutel, der zumindest mittelbar auf einen Rand der Öffnung des Gehäuses (1) abnehmbar aufgesetzt ist und einem Abdeckrahmen (3),
wobei der Abdeckrahmen (3) auf den Halterahmen (2) abnehmbar aufgesetzt ist und
wobei der Abdeckrahmen (3)
- den Halterahmen (2) und
- eine Fuge zwischen dem Halterahmen (2) und dem Gehäuse
(1) auf einer Außenseite des Abfallsammlers abdeckt,
wobei der Halterahmen (2) einen im Wesentlichen parallel zu einer Wand des Gehäuses (1) verlaufenden ersten Rahmenabschnitt (25) hat,
**dadurch gekennzeichnet,**
**dass** der Halterahmen (2) Laschen (23) aufweist, die aus dem ersten Rahmenabschnitt (25) nach innen ausgestellt sind und dass der Abdeckrahmen (3) Ausleger (37) aufweist, welche die Laschen (23) des Halterahmens (2) nach außen gegen die Innenwand des Gehäuses (1) drückt.

2. Abfallsammler nach Anspruch 1, **dadurch gekennzeichnet, dass** der Abdeckrahmen (3) die Fuge zwischen dem Halterahmen (2) und dem Gehäuse (1) um wenigstens 0,5 cm überragt.

3. Abfallsammler nach Anspruch 1 oder 2, **dadurch gekennzeichnet, dass** der Abdeckrahmen (3) eine Einwurföffnung umrahmt, welche zum Einwerfen von Abfall in einen zwischen dem Gehäuse (1) und dem Halterahmen (2) sowie zwischen dem Halterahmen (2) und dem Abdeckrahmen (3) befestigbaren Müllbeutel geeignet und eingerichtet ist.

4. Abfallsammler nach Anspruch 3, **dadurch gekennzeichnet, dass** der Abfallsammler einen Deckel (4) zum Verschließen der Einwurföffnung aufweist, der an dem Abdeckrahmen (3) schwenkbar gelagert ist oder der auf den Abdeckrahmen (3) abnehmbar aufgesetzt ist.

5. Abfallsammler nach Anspruch 4, **dadurch gekennzeichnet, dass** der Abfallsammler einen Mechanismus (5, 6) aufweist, welcher zum Verbringen des Deckels (4) aus einer Stellung, in welcher die Einwurföffnung verschlossen ist, in eine Stellung, in welcher die Einwurföffnung zum Einwerfen von Abfall benutzbar ist, geeignet und eingerichtet ist, wenn man an einer von einer Schwenkachse (6) gegenüberliegenden Seite des Deckels (4) auf denselben Druck ausübt.

6. Abfallsammler nach Anspruch 4, **dadurch gekennzeichnet, dass** der Deckel über einen Mechanismus mit einem Pedal verbunden ist, welches zum Verbringen des Deckels aus einer Stellung, in welcher die Einwurföffnung verschlossen ist, in eine Stellung, in welcher die Einwurföffnung zum Einwerfen von Abfall benutzbar ist, betätigbar ist.

7. Abfallsammler nach Anspruch 4, **dadurch gekennzeichnet, dass** der Deckel mit einem Antrieb, zum Beispiel einem Motor o.ä., verbunden ist, welches zum Verbringen des Deckels aus einer Stellung, in welcher die Einwurföffnung verschlossen ist, in eine Stellung, in welcher die Einwurföffnung zum Einwerfen von Abfall benutzbar ist, einschaltbar ist.

8. Abfallsammler nach einem der Ansprüche 1 bis 7, **dadurch gekennzeichnet, dass** sich an den ersten Rahmenabschnitt (25) in Richtung des Abdeckrahmens (3) ein gegenüber dem ersten Rahmenabschnitt (25) nach außen abgewinkelter zweiter Rahmenabschnitt (26) anschließt.

9. Abfallsammler nach Anspruch 8, **dadurch gekennzeichnet, dass** der Halterahmen (2) einen in Wesentlichen senkrecht zu dem ersten Rahmenabschnitt (25) verlaufenden dritten Rahmenabschnitt (27) aufweist, der sich nach außen ragend an den zweiten Rahmenabschnitt (26) anschließt.

10. Abfallsammler nach Anspruch 9, **dadurch gekennzeichnet, dass** der Halterahmen (2) an der Außenseite des ersten und des zweiten Rahmenabschnitts (25, 26) Stege (28) aufweist, wobei der dritte Rahmenabschnitt (27) diese Stege (28) nach außen überragt.

11. Abfallsammler nach einem der Ansprüche 9 oder 10, **dadurch gekennzeichnet, dass** der dritte Rahmenabschnitt im Bereich der Laschen verstärkt ist.

12. Abfallsammler nach einem der Ansprüche 1 bis 11, **dadurch gekennzeichnet, dass** das Gehäuse (1) an dem Rand der Öffnung innenseitig eine Wulst aufweist und dass die Laschen (23) des Halterahmens (2) diese Wulst in die von der Öffnung des Gehäuses (1) abgewandte Richtung überragen.

## Claims

1. Refuse receptacle with a housing (1) which has an opening on at least one side, a supporting frame (2) for refuse bags which is placed at least indirectly on an edge of the opening of the housing (1) in a removable manner, and a covering frame (3),
wherein the covering frame (3) is removably placed on the supporting frame (2) and
wherein the covering frame (3) covers
- the supporting frame (2) and
- a joint between the supporting frame (2) and the housing (1) on an outer side of the refuse receptacle,
wherein the supporting frame (2) has a first frame portion (25) extending substantially parallel to a wall of the housing (1),
**characterised in that**,
the supporting frame (2) has tabs (23) which are extended inwards from the first frame portion (25) and
the covering frame (3) has members (37) which press the tabs (23) of the supporting frame (2) outwards against the inner wall of the housing (1).

2. Refuse receptacle according to claim 1, **characterised in that** the covering frame (3) projects at least 0.5 cm beyond the joint between the supporting frame (2) and the housing (1).

3. Refuse receptacle according to claim 1 or 2, **characterised in that** the covering frame (3) frames a deposition opening which is adapted and configured for deposition of refuse into a refuse bag that can be fastened between the housing (1) and the supporting frame (2) as well as between the supporting frame (2) and the covering frame (3).

4. Refuse receptacle according to claim 3, **characterised in that** the refuse receptacle has a lid (4) for closing the deposition opening, which is pivotally mounted on the covering frame (3) or which is removably placed on the covering frame (3).

5. Refuse receptacle according to claim 4, **characterised in that** the refuse receptacle has a mechanism (5, 6) which is adapted and configured to move the lid (4) from a position in which the deposition opening is closed to a position in which the deposition opening can be used for the deposition of waste when pressure is exerted on a side of the lid (4) opposite a pivot axis (6).

6. Refuse receptacle according to claim 4,**characterised in that** the lid is connected via a mechanism to a pedal which is operable to move the lid from a position in which the deposition opening is closed to a position in which the deposition opening can be used for the deposition of waste.

7. Refuse receptacle according to claim 4, **characterised in that** the lid is connected to a drive, for example a motor or the like, which can be switched on to move the lid from a position in which the deposition opening is closed to a position in which the deposition opening can be used for the deposition of waste.

8. Refuse receptacle according to any one of claims 1 to 7, **characterised in that** a second frame portion (26), which is outwardly angled with respect to the first frame portion (25), is connected to the first frame portion (25) towards the covering frame (3).

9. Refuse receptacle according to claim 8, **characterised in that** the supporting frame (2) has a third frame portion (27) which extends substantially perpendicular to the first frame portion (25) and which adjoins the second frame portion (26), protruding outwards.

10. Refuse receptacle according to claim 9, **characterised in that** the supporting frame (2) has webs (28) on the outside of the first and second frame portions (25, 26), the third frame portion (27) projecting outwardly beyond said webs (28).

11. Refuse receptacle according to any one of claims 9 or 10, **characterised in that** the third frame portion is reinforced in the region of the tabs.

12. Refuse receptacle according to any one of claims 1 to 11, **characterised in that** the housing (1) has a bead on the inner side at the edge of the opening, and that the tabs (23) of the supporting frame (2) project beyond this bead in the direction away from the opening of the housing (1).

## Revendications

1. Collecteur de déchets avec un boîtier (1) qui présente une ouverture au moins sur un côté, un cadre-support (2) pour sacs-poubelle qui est placé de manière amovible au moins indirectement sur un bord de l'ouverture du boîtier (1), et un cadre de recouvrement (3),
dans lequel le cadre de recouvrement (3) est placé de manière amovible sur le cadre-support (2) et
dans lequel le cadre de recouvrement (3) recouvre
- le cadre-support (2) et
- un joint entre le cadre-support (2) et le boîtier (1) sur un côté extérieur du collecteur de déchets,
dans lequel le cadre-support (2) présente une première section de cadre (25) s'étendant sensiblement parallèlement à une paroi du boîtier (1),
**caractérisé en ce**
**que** le cadre-support (2) présente des bride (23) qui sont prolongées vers l'intérieur à partir de la première section de cadre (25), et
**en ce que** le cadre de recouvrement (3) présente des flèches (37) qui pressent les brides (23) du cadre-support (2) vers l'extérieur contre la paroi intérieure du boîtier (1).

2. Collecteur de déchets selon la revendication 1, **caractérisé en ce que** le cadre de recouvrement (3) dépasse d'au moins 0,5 cm du joint entre le cadre-support (2) et le boîtier (1).

3. Collecteur de déchets selon la revendication 1 ou 2, **caractérisé en ce que** le cadre de recouvrement (3) encadre une ouverture d'insertion qui est adaptée et configurée pour jeter des déchets dans un sac-poubelle qui peut être fixé entre le boîtier (1) et le cadre-support (2) et entre le cadre-support (2) et le cadre de recouvrement (3).

4. Collecteur de déchets selon la revendication 3, **caractérisé en ce que** le collecteur de déchets présente un couvercle (4) pour la fermeture de l'ouverture d'insertion, qui est placé de manière pivotante sur le cadre de recouvrement (3) ou qui est placé de manière amovible sur le cadre de recouvrement (3).

5. Collecteur de déchets selon la revendication 4, **caractérisé en ce que** le collecteur de déchets présente un mécanisme (5, 6) qui est adapté et configuré pour déplacer le couvercle (4) d'une position dans laquelle l'ouverture d'insertion est fermée à une position dans laquelle l'ouverture d'insertion est utilisable pour insérer des déchets lorsque la même pression est exercée sur un côté du couvercle (4) opposé à un axe de pivotement (6).

6. Collecteur de déchets selon la revendication 4, **caractérisé en ce que** le couvercle est connecté par un mécanisme à une pédale qui peut être actionnée pour déplacer le couvercle d'une position dans laquelle l'ouverture d'insertion est fermée à une position dans laquelle l'ouverture d'insertion est utilisable pour insérer des déchets.

7. Collecteur de déchets selon la revendication 4, **caractérisé en ce que** le couvercle est connecté à un entraînement, par exemple un moteur ou similaire, qui peut être activé pour déplacer le couvercle d'une position dans laquelle l'ouverture d'insertion est fermée à une position dans laquelle l'ouverture d'insertion est utilisable pour insérer des déchets.

8. Collecteur de déchets selon l'une quelconque des revendications 1 à 7, **caractérisé en ce qu'**une deuxième section de cadre (26), qui est coudée vers l'extérieur par rapport à la première section de cadre (25), se raccorde à la première section de cadre (25) en direction du cadre de recouvrement (3).

9. Collecteur de déchets selon la revendication 8, **caractérisé en ce que** le cadre-support (2) présente une troisième section de cadre (27) s'étendant sensiblement perpendiculairement à la première section de cadre (25) et se raccordant à la deuxième section de cadre (26) de manière à dépasser vers l'extérieur.

10. Collecteur de déchets selon la revendication 9, **caractérisé en ce que** le cadre-support (2) présente des traverses (28) sur le côté extérieur de la première et la deuxième section de cadre (25, 26), la troisième section de cadre (27) dépassant vers l'extérieur au-delà de ces traverses (28).

11. Collecteur de déchets selon l'une quelconque des revendications 9 ou 10, **caractérisé en ce que** la troisième section de cadre est renforcée dans la zone des brides.

12. Collecteur de déchets selon l'une quelconque des revendications 1 à 11, **caractérisé en ce que** le boîtier (1) présente un bourrelet sur le côté intérieur au bord de l'ouverture et que les brides (23) du cadre-support (2) dépassent de ce bourrelet dans la direction opposée à l'ouverture du boîtier (1).
